# FASCICULE DE BREVET EUROPEEN

(11) **EP 1 983 498 B1**
(45) Date de publication et mention de la délivrance du brevet: **24.11.2010**
(21) Numéro de dépôt: 08290385.7
(22) Date de dépôt: 18.04.2008
(51) Int. Cl.: G09F 1/06, G09F 15/00

(54) **Support de présentoir à rabats de fixation invisibles**
Verkaufsständergestell mit unsichtbaren Befestigungslaschen
Display stand support with invisible attachment flaps

(30) Priorité: 18.04.2007 FR 0702817
(43) Date de publication de la demande: 22.10.2008
(73) Titulaire: L'Hotel, François, 77760 Larchant (FR)
(72) Inventeur: L'Hotel, François, 77760 Larchant (FR)
(74) Mandataire: Bloch, Gérard

(56) Documents cités:
- FR-A- 2 760 880
- FR-A- 2 795 217
- FR-A- 2 824 946

## Description

Le domaine de l'invention est celui des présentoirs supports d'informations pour communication ou publicité visuelle sur les lieux de vente dite PLV. Les présentoirs de l'invention sont des colonnes repliables sur elles-mêmes et dépliables quasi-automatiquement, avec, pour avantage, de pouvoir être transportées et stockées dans d'excellentes conditions, d'une part, et d'être très rapidement installées sur site, d'autre part.

A partir d'un état replié, il suffit de commencer à déplier le support pour que, sous l'action de moyens élastiques de rappel, il se déplie complètement automatiquement. Naturellement, à l'inverse, le repliement du support s'effectue contre l'action des moyens de rappel.

Par le document FR-2824946, on connaît un support de présentoir d'informations à une face de présentation, comprenant un flan d'un matériau sensiblement rigide et repliable comportant ladite face de présentation, des moyens élastiques de rappel et de contrainte pour bomber la face de présentation du flan et une pluralité d'inserts de maintien de la face de présentation du flan dans l'état bombé, antagonistes des moyens élastiques de contrainte.

Dans ce support de l'art antérieur, les bandes de maintien, ou inserts, dans l'état déployé du support, s'étendent à l'intérieur du support.

Le demandeur a cherché à proposer un support dont l'espace intérieur, dans l'état déployé, est laissé libre pour pouvoir y glisser un objet ou glisser le support autour d'un objet, qui dépasse ou non du support. L'objet peut avoir une fonction publicitaire ou une fonction purement physique de maintien de la stabilité du support si, dans l'état déployé, la surface de la base est trop réduite.

Ainsi, l'invention concerne un support de présentoir d'informations à au moins une face de présentation comprenant une pluralité de flans, d'un matériau sensiblement rigide et articulés entre eux suivant une direction d'articulation, avec deux flans de bordure s'étendant chacun entre une arête d'articulation et un bord libre sensiblement parallèle à l'arête d'articulation, le support pouvant être mis à plat contre l'action de moyens élastiques de rappel, avec les deux bords libres des deux flans de bordure écartés l'un de l'autre, et les flans pouvant ainsi être repliés sur eux-mêmes, les moyens élastiques de rappel étant agencés pour, après dépliage des flans, rapprocher les deux bords libres, l'un de l'autre, sensiblement les confondre et déployer ainsi le support, la largeur d'un des deux flans de bordure, entre son arête d'articulation et son bord libre, étant différente du reste de la largeur développée du support, les deux flans de bordure étant prolongés chacun par des rabats de fixation des moyens élastiques de rappel, articulés à son bord libre et rabattus vers l'intérieur de sorte que, à l'état déployé du support, les rabats de fixation des deux flans de bordure sont flasques les uns contre les autres entre les deux flans de bordure.

Par flan, il faut entendre un élément en carton assez léger ou en papier cartonné, voire même en matière plastique, relativement rigide, s'étendant entre deux arêtes d'articulation, ou une arête d'articulation et un bord libre s'il s'agit d'un flan de bordure, d'une part, et deux bords transversaux, d'autre part. Il peut s'agir d'un élément isolé ou d'une partie d'un flan plus étendu, l'élément considéré étant alors obtenu après pliage du flan plus étendu le long d'une ou deux arêtes d'articulation.

Par largeur développée du support, il faut entendre la somme des largeurs de tous les flans du support, largeur considérée entre les deux arêtes d'articulation ou entre l'arête d'articulation et le bord libre quand il s'agit d'un flan de bordure. Le reste de la largeur développée est donc égale à cette largeur développée diminuée de la largeur du flan de bordure considéré.

On notera d'emblée que le support de l'invention, dans sa configuration développée, ne comporte pas d'arête d'articulation à égale distance des deux bords libres.

On notera encore que, dès que les deux bords libres du support de l'invention sont écartés l'un de l'autre, les moyens de rappel sont sous contrainte et que, sous leur action, le support se déploie pour pouvoir s'ériger sur une base polygonale formée de bords transversaux contigus des flans, non rabattus les uns sur les autres.

Le support de l'invention étant dépourvu d'inserts de maintien intérieurs, mais seulement de rabats de fixation intérieurs, outre son avantage fonctionnel recherché, il est d'un coût de fabrication particulièrement modique.

On remarquera que si le demandeur a effectivement voulu modifier et perfectionner le support du document FR 2 824 946, le support de la présente demande se distingue aussi de celui du document FR 2 760 880, par le fait que, à l'état déployé, des rabats de fixation des moyens élastiques, tout comme les oeillets ou échancrures de fixation des moyens élastiques, sont cachés, ce qui confère au support de la présente demande un aspect extérieur beaucoup plus attrayant De surcroît, la surface utile de présentation est grandement augmentée.

De préférence, il est prévu, articulés à chaque bord libre de flan de bordure et rabattus vers l'intérieur contre ce flan de bordure, autant de rabats qu'il y a de panneaux de flan pouvant être rabattus les uns sur les autres.

Comme application particulière du support de l'invention, on peut songer à l'utiliser comme tête de gondole de présentation des produits sur une surface commerciale de vente ou comme habillage des portiques antivol sur une telle surface ou tout autre magasin.

Dans une forme de réalisation préférée du support de l'invention, il comporte deux flans articulés de largeurs différentes.

Dans ce cas, à l'état déployé, le flan de plus grande largeur est bombé sous l'action des moyens élastiques de rappel.

Le support de l'invention peut comporter trois flans, avec la largeur de chaque flan de bordure inférieure à la somme des largeurs des deux autres flans ou la largeur d'un des deux flans de bordure supérieure à la somme des largeurs des deux autres flans.

Dans ce cas, à l'état déployé, les bords transversaux des flans, d'un côté ou de l'autre, forment une base d'érection et d'appui triangulaire.

Le support de l'invention peut aussi comporter trois flans à deux flans de bordure de même largeur.

Les moyens élastiques de rappel peuvent avantageusement comprendre des élastiques fixés à des rabats, autant qu'il a de panneaux de flan pouvant être rabattus les unes sur les autres.

On pourrait également envisager un seul élastique pour les deux flans de bordure.

L'invention sera mieux comprise à l'aide de la description suivante de plusieurs formes de réalisation du support de l'invention, en référence au dessin en annexe, sur lequel
- la figure 1 est une vue en perspective d'une première forme de réalisation du support de l'invention à deux flans articulés l'un à l'autre, mis à plat ;
- la figure 2 est une vue en perspective du support de la figure 1, à l'état déployé ;
- la figure 3 est une vue en plan du support des figures 1 et 2, à l'état développé et à plat ;
- la figure 4 est une vue en perspective d'une deuxième forme de réalisation du support de l'invention à trois flans articulés, mis à plat ;
- la figure 5 est une vue en perspective du support de la figure 4, en cours de déploiement ;
- la figure 6 est une vue en perspective du support des figures 4 et 5, à l'état déployé ;
- la figure 7 est une vue en plan d'une troisième forme de réalisation du support de l'invention, à l'état développé et à plat et
- la figure 8 est une vue en plan d'une quatrième forme de réalisation du support de l'invention, à l'état développé et à plat.

Le support de présentoir des figures 1-3 est formée dans un unique flan de départ en carton assez léger ou en papier cartonné, qui est un matériau rigide et dépliable, et comporte deux parties de flan 2,3 séparées par une ligne de pliage 7 formant arête d'articulation. Chaque partie de flan 2, 3 est divisée en panneaux 4, 5, ici au nombre de quatre, adjacents entre eux le long d'épaisses lignes de pliage 6, ici donc au nombre de trois. Tous les panneaux 4, 5 sont respectivement identiques entre eux. Ce sont les faces avant des panneaux 4, 5 qui, quand le support est déployé en une colonne 1 (figure 2), constituent les faces de présentation d'informations 11, 12 de la colonne support. La colonne de la figure 2 peut être repliée sur elle-même par rabattement les uns sur les autres des panneaux 4, 5.

Le flan de départ (figure 3), de forme rectangulaire, comporte deux bords libres latéraux 13, 14 et deux bords transversaux 15, 16. A partir des bords latéraux 13, 14 ont été formées des portions de rabat latérales 17, 18 au-delà de deux lignes de pliage 19, 20 pour la fixation d'élastiques de rappel dont il sera question ci-après.

Les rabats 17, 18, dans les zones des extrémités des lignes de pliage 6, sont échancrés pour permettre le repliement des panneaux 4, 5 les uns sur les autres. Chaque rabat comporte une autre paire d'échancrures centrales 21, 22, pour le passage et la réception des élastiques de rappel. Les rabats 17, 18 sont rabattus sur les faces internes de leurs panneaux adjacents 4, 5 si bien que les lignes de pliage 19, 20 deviennent les bords libres des parties de flan 2, 3.

Les deux uniques parties de flan 2, 3 du support des figures 1-3, articulées autour de l'arête 7, sont des flans de bordure. Les largeurs des deux flans 2, 3 sont différentes. A plat et les deux flans étant rabattus l'un sur l'autre (figure 1), les deux bords libres 19, 20 des deux flans sont écartés l'un de l'autre.

Les rabats 17, 18 sont deux à deux associés et en regard les uns des autres et un élastique de rappel 23 est glissé dans les quatre échancrures centrales 21, 22 des rabats 17, 18 de chaque paire de rabats associés.

Lorsque le support est à plat, les deux flans rabattus l'un sur l'autre, les élastiques 23 sont contraints, en extension. En d'autres termes, la mise à plat s'effectue contre l'action des élastiques 23.

Sous l'action des élastiques 23, les deux bords libres 19, 20 sont rappelés l'un vers l'autre et ils se rapprochent jusqu'à être sensiblement confondus, les rabats associés étant deux à deux l'un sur l'autre, plaqués et maintenus les uns contre les autres entre les deux flans 2, 3, qui sont ici tous les deux des flans de bordure. Dans cet état déployé du support, du fait de la différence entre les largeurs des deux flans, le plus large 2 est bombé (figure 2). Alors, le support est parfaitement déployé et peut être érigé sur sa base constituée de l'un des deux bords transversaux à partie rectiligne (du flan 3 le moins large) et à partie curviligne (du flan 2 le plus large). Les rabats 17, 18 se trouvent à l'intérieur du volume ainsi créé, invisibles. L'aspect extérieur du présentoir est attrayant et sa surface utile de présentation, toutes choses égales par ailleurs, plus grande que celle des présentoirs de l'art intérieur.

La colonne 1 étant repliée sur elle-même, pour la monter, on déplie les panneaux 4, 5 rabattus les uns sur les autres autour des lignes de pliage 6 et, sous l'action des élastiques 23, elle prend l'état de la figure 2. Pour le démonter, on la remet à plat contre l'action des élastiques 23, puis on rabat les panneaux 4, 5 les uns sur les autres.

Le support de présentoir 31 des figures 4-6 se distingue de celui des précédentes figures par le fait qu'il comporte, toujours dans un même flan unique de départ, trois parties de flan 32, 33, 34, dont deux flans de bordure 32, 34 et un flan central 33 délimité par deux arêtes de pliage ou d'articulation 35, 36 parallèles aux deux bords libres 37, 38 des deux parties de flan 32, 34. Le long des bords libres 37, 38 sont articulés des rabats 39, 40, associés par paires, pour la fixation d'élastiques de rappel 41, comme dans la précédente forme de réalisation.

La largeur de chaque flan de bordure 32, 34 est encore différente de la somme des largeurs des deux autres 33, 34 - 32, 33. Ici, la largeur du flan de bordure 32, entre l'arête d'articulation 36 et le bord libre 37, est supérieure à la somme des largeurs des deux autres flans 33, 34, comme on le voit bien sur la figure 4.

Après avoir déplié les panneaux des parties de flans qui étaient rabattus les uns sur les autres, autour des lignes de pliage 42, le support 31, sous l'action des élastiques 41, se déploie pour pouvoir s'ériger sur une base triangulaire d'érection et d'appui 43 (figure 6) dont les côtés sont constitués par les bords transversaux contigus 41-46 des trois parties de plan 32-34.

En position reployée et à plat de la figure 4, les deux bords libres 37, 38 du support sont écartés l'un de l'autre, les élastiques 41 étant sous contrainte. Sous l'action de ces élastiques, le support commence à se mettre en forme, les bords libres 37, 38 commençant à se rapprocher l'un de l'autre (figure 5) avant d'être confondus l'un sur l'autre à l'état parfaitement déployé et érigé (figure 6), état dans lequel les rabats 39, 40 sont toujours à l'intérieur du volume crée, soustraits à la vue des consommateurs et libérant ainsi une grande surface de présentation.

Le support de présentoir 51 de la figure 7 est semblable à celui des figures 4-6. Il ne s'en distingue que par la largeur des deux parties de flan de bordure 52, 54 qui est la même. Les deux parties de flan de bordure 52, 54 entourant une partie de flan centrale 53, entre les deux lignes d'articulation 55, 56, les trois parties de flan étant formées à partir d'un unique flan.

Quant au support de présentoir 61 de la figure 8, il se distingue des précédents par le fait que, à partir encore d'un unique flan, il comporte six parties de flan 62-67 adjacentes par cinq arêtes de pliage et d'articulation 68-72. Ici encore, la largeur de chaque partie de flan de bordure 62, 67 est différente du reste de la largeur développée du flan 61.

A l'état déployé, les bords transversaux 73-78 des parties de flan 62-67 forment une base polygonale à six côtés.

## Revendications

1. Support de présentoir d'informations à au moins une face de présentation comprenant une pluralité de flans (2,3 ; 32-34 ; 52-54 ; 62-67), d'un matériau sensiblement rigide et articulés entre eux suivant une direction d'articulation, avec deux flans de bordure (2, 3 ; 32, 34 ; 52, 54 ; 62, 67), s'étendant chacun entre une arête d'articulation (7 ; 35, 36 ; 55, 56 ; 68, 72) et un bord libre (19, 20 ; 37, 38) sensiblement parallèle à l'arête d'articulation (7 ; 35, 36), le support pouvant être mis à plat contre l'action de moyens élastiques de rappel (23 ; 41), avec les deux bords libres (19, 20 ; 37, 38) des deux flans de bordure (2,3 ; 32, 34) écartés l'un de l'autre, et les flans pouvant ainsi être repliés sur eux-mêmes, les moyens élastiques de rappel (23 ; 41) étant agencés pour, après dépliage des flans, rapprocher les deux bords libres (19, 20 ; 37, 38) l'un de l'autre, sensiblement les confondre et déployer ainsi le support, la largeur d'un des deux flans de bordure (2, 3), entre son arête d'articulation (7) et son bord libre (19, 20) étant différente du reste de la largeur développée du support., les deux flans de bordure étant prolongés chacun par des rabats (17, 18 ; 39, 40) de fixation des moyens élastiques de rappel, articulés à son bord libre (19, 20 ; 37, 38) et rabattus vers l'intérieur de sorte que, à l'état déployé du support, les rabats de fixation des deux flans de bordure sont plaqués les uns contre les autres entre les deux flans de bordure.

2. Support selon la revendication 1, dans lequel il est prévu, articulés à chaque bord libre (19, 20 ; 37, 38) de flan de bordure (2, 3 ; 32, 34 ; 52, 54 ; 62, 67) et rabattus vers l'intérieur contre ce flan de bordure, autant de rabats qu'il y a de panneaux de flan (4, 5) pouvant être rabattus les uns contre les autres.

3. Support selon l'une des revendications 1 et 2, dans lequel il est prévu deux flans articulés (2, 3) de largeurs différentes.

4. Support selon l'une des revendications 1 à 3, dans lequel il est prévu trois flans (32-34 ; 54-54).

5. Support selon la revendication 4, dans lequel la largeur de chaque flan de bordure (52, 54) est inférieure à la somme des largeurs des deux autres flans (53, 54 ; 52, 53).

6. Support selon la revendication 5, dans lequel les deux flans de bordure (52, 54) ont la même largeur.

7. Support selon la revendication 5, dans lequel la largeur d'un (32) des deux flans de bordure (32, 34) est supérieure à la somme des largeurs des deux autres (33, 34).

8. Support selon la revendication 1, qui, à l'état déployé, est érigé pour s'appuyer sur une base polygonale.

9. Support selon l'une des revendications 1 à 8, dans lequel les moyens élastiques de rappel comprennent (8) des élastiques (23 ; 41) fixés à des rabats (17, 18 ; 39, 40) autant qu'il y a de panneaux de flan (4, 5) pouvant être rabattus les uns contre les autres.

10. Support selon l'une des revendications 1 à 8, dans lequel les moyens élastiques de rappel comprennent un seul élastique.

11. Support selon l'une des revendications 1 à 9, dans lequel les flans sont obtenus après pliage d'un unique flan le long d'une ou deux arêtes d'articulation (7 ; 35, 36 ; 55, 56 ; 68-72).

## Claims

1. Display stand support with at least one display face comprising a plurality of sheets (2, 3; 32-34; 52-54; 62-67), made from a substantially rigid material and articulated on each other in an articulation direction, with two border sheets (2, 3; 32, 34; 52, 54; 62, 67) each extending between an articulation rim (7; 35, 36; 55, 56; 68, 72) and a free edge (19, 20; 37, 38) substantially parallel to the articulation rim (7; 35, 36), the support being able to be put flat counter to the action of the elastic return means (23; 41), with the two free edges (19, 20; 37, 38) of the two border sheets (2, 3; 32, 34) separated from each other, and the sheets thus being able to be folded on themselves, the elastic return means (23; 41) being arranged so as, after the sheets are unfolded, to bring the two free edges (19, 20; 37, 38) close to each other, substantially to merge them and thus deploy the support, the width of one of the two border sheets (2, 3), between its articulation rim (7) and its free edge (19, 20) being different from the rest of the developed width of the support, the two border sheets each being extended by flaps (17, 18; 39, 40) for fixing the elastic return means, articulated at its free edge (19, 20; 37, 38) and folded towards the inside so that, in the deployed state of the support, the fixing flaps of the two border sheets are pressed against each other between the two border sheets.

2. Support according to claim 1, wherein there are provided, articulated at each free edge (19, 20; 37, 38) of a border sheet (2, 3; 32, 34; 52, 54; 62, 67) and folded inwards against this border sheet, as many flaps as there are sheet panels (4, 5) able to be folded against one another.

3. Support according to one of claims 1 and 2, wherein two articulated sheets (2, 3) with different widths are provided.

4. Support according to one of claims 1 to 3, wherein three sheets (32-34; 52-54) are provided.

5. Support according to claim 4, wherein the width of each border sheet (52, 54) is less than the sum of the widths of the other two sheets (53, 54; 52, 53).

6. Support according to claim 5, wherein the two border sheets (52, 54) have the same width.

7. Support according to claim 5, wherein the width of one (32) of the two border sheets (32, 34) is greater than the sum of the widths of the other two (33, 34).

8. Support according to claim 1, which, in the deployed state, is erected so as to rest on a polygonal base.

9. Support according to one of claims 1 to 8, wherein the elastic return means comprise (8) elastic members (23; 41) fixed to as many flaps (17, 18; 39, 40) as there are sheet panels (4, 5) able to folded against one another.

10. Support according to one of claims 1 to 8, wherein the elastic return means comprise a single elastic member.

11. Support according to one of claims 1 to 9, wherein the sheets are obtained after folding a single sheet along one or two articulation rims (7; 35, 36; 55, 56; 68-72).

## Patentansprüche

1. Informationsanzeigeträger mit mindestens einer Anzeigeseite, umfassend eine Vielzahl von Zuschnitten (2, 3; 32-34; 52-54; 62-67) eines im Wesentlichen steifen und untereinander in eine Gelenkrichtung beweglichen Materials mit zwei Randzuschnitten (2, 3; 32, 34; 52, 54; 62, 67), die sich jeweils zwischen einer Gelenkkante (7; 35, 36; 55, 56; 68, 72) und einem freien Rand (19, 20; 37, 38) erstrecken, der im Wesentlichen parallel zur Gelenkkante (7; 35, 36) ist, wobei der Träger gegen die Wirkung von elastischen Rückholmitteln (23; 41) flach gelegt werden kann, wobei die zwei freien Ränder (19, 20; 37, 38) der zwei Randzuschnitte (2, 3; 32, 34) voneinander beabstandet sind und die Zuschnitte somit auf sich selbst gefaltet werden können, wobei die elastischen Rückholmittel (23; 41) angeordnet sind, um nach dem Entfalten der Zuschnitte, die zwei freien Ränder (19, 20; 37, 38) einander anzunähern, sie im Wesentlichen zu verbinden und somit den Träger zu entfalten, wobei die Breite eines der zwei Randzuschnitte (2, 3) zwischen seiner Gelenkkante (7) und seinem freien Rand (19, 20) verschieden vom Rest der entwickelten Breite des Trägers ist, wobei die zwei Randzuschnitte jeweils durch Klappen (17, 18; 39, 40) zur Befestigung der elastischen Rückholmittel verlängert sind, die an ihrem freien Rand (19, 20; 37, 38) beweglich sind und nach innen so umgeklappt sind, dass im entfalteten Zustand des Trägeres die Befestigungsklappen der zwei Randzuschnitte gegeneinander zwischen die zwei Randzuschnitte gedrückt sind.

2. Träger nach Anspruch 1, wobei, beweglich an jedem freien Rand (19, 20; 37, 38) eines Randzuschnitts (2, 3; 32, 34; 52, 54; 62, 67) und nach innen gegen diesen Randzuschnitt umgeklappt, so viele Klappen vorgesehen sind als Zuschnittspaneele (4, 5) vorhanden sind, die gegeneinander umgeklappt werden können.

3. Träger nach einem der Ansprüche 1 und 2, wobei zwei bewegliche Zuschnitte (2, 3) mit verschiedenen Breiten vorgesehen sind.

4. Träger nach einem der Ansprüche 1 bis 3, wobei drei Zuschnitte (32-34; 54-54) vorgesehen sind.

5. Träger nach Anspruch 4, wobei die Breite jedes Randzuschnitts (52, 54) kleiner als die Summe der Breiten der zwei anderen Zuschnitte (53, 54; 52, 53) ist.

6. Träger nach Anspruch 5, wobei die zwei Randzuschnitte (52, 54) die gleiche Breite aufweisen.

7. Träger nach Anspruch 5, wobei die Breite eines (32) der zwei Randzuschnitte (32, 34) größer als die Summe der zwei anderen (33, 34) ist.

8. Träger nach Anspruch 1, der, im entfalteten Zustand, aufgerichtet wird, um sich auf eine polygonale Basis zu stützen.

9. Träger nach einem der Ansprüche 1 bis 8, in dem die elastischen Rückholmittel (8) Gummibänder (23; 41) umfassen, die an Klappen (17, 18; 39, 40) so befestigt sind, dass Zuschnittspaneele (4, 5) vorhanden sind, die gegeneinander umgeklappt werden können.

10. Träger nach einem der Ansprüche 1 bis 8, in dem die elastischen Rückholmittel ein einziges Gummiband umfassen.

11. Träger nach einem der Ansprüche 1 bis 9, in dem die Zuschnitte nach dem Umklappen eines einzigen Zuschnitts entlang einer oder zwei Gelenkkanten (7; 35, 36; 55, 56; 68-72) erhalten werden.
